# EUROPÄISCHE PATENTSCHRIFT

(11) **EP 1 762 999 B1**
(45) Veröffentlichungstag und Bekanntmachung des Hinweises auf die Patenterteilung: **27.05.2009**
(21) Anmeldenummer: 06100899.1
(22) Anmeldetag: 26.01.2006
(51) Int. Cl.: G09F 7/18, G09F 7/20, F16B 5/00

(54) **Befestigungsvorrichtung**
Fastening device
Dispositif de fixation

(30) Priorität: 09.09.2005 DE 202005014346 U
(43) Veröffentlichungstag der Anmeldung: 14.03.2007
(73) Patentinhaber: DataCollect Traffic Systems GmbH & Co. KG, 50170 Kerpen (DE)
(72) Erfinder: Overzier, Dirk, 50226 Frechen (DE); Herrlich, Christof, 50171 Kerpen (DE)
(74) Vertreter: Kayser, Martin

(56) Entgegenhaltungen:
- EP-A- 0 528 388
- WO-A-01/36761
- GB-A- 2 319 386
- US-A- 4 917 338

## Beschreibung

Die vorliegende Erfindung betrifft eine Befestigungsvorrichtung zur Befestigung eines Gegenstandes an einem Mast, wobei die Befestigungsvorrichtung eine Rückwand und eine Vorderwand, die durch Seitenwände miteinander verbunden sind, und die einen Innenraum einschließen, aufweist.

Es ist allgemein bekannt, Elemente beziehungsweise Gegenstände an Masten zu befestigen. Insbesondere werden beispielsweise Straßenschilder oder Anzeigetafeln an Masten oder Pfählen befestigt. Die Befestigung erfolgt dabei üblicherweise mittels Schellen, wobei das Element an einer der Schellen befestigt ist und beide Schellen über in der Regel zwei Schrauben miteinander verspannt werden.

Befestigungsvorrichtungen werden auch verwendet, um Radarmessgeräte oder ähnliche Geräte für die Überwachung und/oder Registrierung von Verkehrsteilnehmern oder Verkehrsströmen an bereits vorhandenen Straßenschildern, Ampeln oder Laternen zu befestigen. Derartige Geräte sind meist in Kästen untergebracht, die mit Hilfe eines an den jeweiligen Durchmesser des Mastes angepasstes C-Profil befestigt werden.

Eine Befestigungsvorrichtung allgemeiner Art ist beispielsweise in der WO 01/36761 beschrieben. Ein Winkelelement ist zur Verbindung zweier Bauteile mit zahlreichen Öffnungen versehen, durch die sich Befestigungsmittel, beispielsweise Schrauben oder Schraubenköpfe erstrecken können. Die beiden winklig zueinander versetzen Flächen können mit jeweils einem Bauteil verbunden werden.

Nachteilig bei den genannten Befestigungsvorrichtungen ist insbesondere, dass die Befestigung zeitaufwendig und schwierig ist. Auch müssen die Befestigungsvorrichtungen jeweils auf den Gegenstand und den Mast hinsichtlich Durchmesser und Profil abgestimmt sein. Schließlich ist auch nachteilig, dass die befestigten Gegenstände nicht gegen Diebstahl geschützt sind, da die zu befestigten notwendigen Befestigungsmittel (wie zum Beispiel Schrauben) von jedermann mit dem geeigneten Werkzeug gelöst werden können.

Die EP 0528 388 A1 offenbart eine Halterung für eine diebstahlsichere Befestigung eines Kennzeichenschildes. Dabei wird eine Diebstahlsicherung dadurch erreicht, dass die Schlüsselweite des Kopfes der Befestigungselemente weit überdimensioniert ist. Weiterhin sind grossflächige Befestigungselemente, mit denen die Halterung mit der Befestigungsfläche verbunden ist, nach der Montage des Zeichenschildes nicht mehr zugänglich, so dass das Zeichenschild auch grossflächig zerstört werden muss, wenn es von der Befestigungsfläche getrennt werden soll. Ausserdem wird die Sicherheit gegen Diebstahl des Zeichenschildes dadurch entscheidend verbessert und tatsächlich überhaupt erst gewährleistet, dass zweiseitig wirkende Rastglieder vorgesehen sind, welche nicht durch einseitig wirkende Druck- und Biegekräfte, wie sie bei Diebstahlversuchen auftreten, ausser Eingriff gebracht werden können. Diese Lösung ist zwar für Kennzeichen geeignet, sie eignet sich jedoch nicht für einen Befestigung eines Gegenstandes an einem Mast. Auch ist der Aufbau durch die Rastglieder aufwendig, die große Schlüsselweite des Kopfes der Befestigungselemente verlangt angepasstes Werkzeug bei der Montage.

Weiterhin ist aus der GB 2319386 ein System zur Befestigung von Straßenschildern bekannt. Eine Art Rahmen, der das Straßenschild umgibt, ist fest verschließbar und weist eine feste Rückwand, die mit einem Mast verbindbar ist, auf. Der Rahmen weist eine Sicherung gegen unberechtigtes Öffnen in Form von Pin-Verbindungen auf, die nur mit einem speziellen Werkzeug zu öffnen sind. Ein neues Straßenschild wird mit Hilfe des Rahmes an ein bereits vor Ort befindliches altes Straßenschild befestigt, indem der Rahmen beide Straßenschilder, das alte und das neue, umgibt. Auch für diese Vorrichtung wird spezielles Werkzeug zum Schließen des Rahmens benötigt. Der Rahmen eignet sich nur für sehr flache Gegenstände, wie Straßenschilder.

Bei der Befestigung von Kästen, die mit Befestigungsmitteln versehen sind, besteht bei bekannten Systemen ein Nachteil darin, dass deren Gewicht bei der Montage stört. Dies ist insbesondere dann von Nachteil, wenn die Kästen in einer bestimmten Ausrichtung montiert werden müssen, beispielsweise mit einem Winkel von 45 Grad zum Straßenrand. Die Montage ist durch das hohe Gewicht deutlich beschwert und muss in der Regel von zwei Personen durchgeführt werden.

Die Aufgabe der vorliegenden Erfindung besteht darin, eine Befestigungsvorrichtung zu schaffen, die an einem länglichen Mast schnell und einfach montierbar ist. Sie soll zur Befestigung verschiedener Gegenstände, insbesondere von Kästen geeignet und kostengünstig herstellbar sein. Weiterhin soll die Befestigungsvorrichtung den zu befestigenden Gegenstand gegen Diebstahl sichern.

Erfindungsgemäß wird die Aufgabe durch eine Befestigungsvorrichtung mit den Merkmalen des Anspruches 1 gelöst.

Die Befestigungsvorrichtung ist demnach durch einen Grundkörper gebildet, der mit seiner Rückwand an einem Mast befestigt ist. Der Grundkörper weist einen Innenraum auf, der dann, wenn die Befestigungsvorrichtung am Mast befestigt ist und der zu befestigende Gegenstand an der Befestigungsvorrichtung angebracht ist, alle lösbaren Mastbefestigungsmittel umschließt. Im Gegensatz zu bekannten Befestigungsvorrichtungen sind also die Mastbefestigungsmittel nicht ohne Abnehmen des Gegenstandes zugänglich, was ein unberechtigtes Lösen beziehungsweise den Diebstahl des Gegenstandes weitgehend verhindern kann.

Die Befestigungsvorrichtung kann beispielsweise mit einer Schelle oder mit einem Band an dem Mast befestigt werden, wobei die Schelle oder das Band den Mast umschließt und zwischen der Rückwand und der Vorderwand, also im Innenraum der Befestigungsvorrichtung, eine entsprechende Vorrichtung, beispielsweise eine Stellschraube angezogen beziehungsweise gespannt werden kann. Zu diesem Zweck weist die Vorderwand Montageöffnungen auf, durch die die der Rückwand zugeordneten Mastbefestigungsmittel bzw. deren Öffnungsmechanismen zugänglich sind. Der zu befestigende Gegenstand verschließt diese Montageöffnungen, wenn er an der Befestigungsvorrichtung angebracht ist.

Es hat sich als besonders vorteilhaft erwiesen, wenn die Befestigungsvorrichtung in ihrer Vorderwand schlüssellochförmige Aufnahmeöffnungen aufweist, in die pilzförmige Befestigungsmittel des zu befestigenden Gegenstandes einführ- und einhängbar sind. Diese schlüssellochförmigen Aufnahmeöffnungen weisen einen kreisförmigen Bereich auf, der in einen länglichen Bereich mit geringerem Durchmesser übergeht. Im Folgenden werden diese Aufnahmeöffnungen illustrativ als Schlüssellöcher bezeichnet. Die damit korrespondierenden Befestigungsmittel sind stiftförmig ausgeführt und weisen an einem ihrer freien Enden eines Schaftes einen pilzförmigen Kopf auf. Der Pilzkopf weist einen geringeren Durchmesser als der kreisförmige Bereich aber einen größeren als der längliche Bereich auf. Somit kann das pilzförmige Befestigungsmittel durch den kreisförmigen Bereich hindurch und der sich an den Pilzkopf anschließende Schaft in den schmaleren Bereich des Schlüssellochloches eingeführt werden.

In einer besonders vorteilhaften Ausführungsvariante ist an einer Innenseite der Vorderwand ein Riegel vorgesehen, der in einer ersten Position ein Einführen des Befestigungsmittel in den kreisförmigen Bereich ermöglicht, in einer Verrieglungsposition jedoch ein Zurückführen des Befestigungsmittels aus dem länglichen Bereich in den kreisförmigen Bereich verhindert. Es kann weiterhin ein Schloss vorgesehen sein, welches den Riegel in seiner Verriegelungsposition hält und das nur mit einem zusätzlichen Schlüssel oder Code zu öffnen ist. Der Riegel ist vorteilhafter Weise derart ausgeführt, dass er entlang der Innenseite der Vorderwand verschiebbar ist und über eine der Seitenwände seitlich über den Grundkörper hervorsteht. In den überstehenden Bereichs des Riegels ist ein handelsübliches Vorhängeschloss einhängbar. Der Riegel weist weiterhin je Schlüsselloch eine Öffnung auf, die den gleichen Durchmesser wie der kreisförmige Bereich des Schlüsselloches aufweist. Diese Öffnung befindet sich in der ersten Position des Riegels mit dem kreisförmigen Bereichs des Schlüsselloches in Deckung. Die Riegelöffnung ist weiterhin von einer dem länglichen Bereich zugewandten Unterseite her offen, so dass der Schaft des pilzförmigen Befestigungsmittels durch diese Mündungsöffnung von unten in die Riegelöffnung eingeführt werden kann. Wird nun der Riegel seitlich verschoben, befindet sich die Riegelöffnung nicht mehr mit dem kreisförmigen Bereich in Deckung, so dass ein Befestigungsmittel, das sich im länglichen Bereich befindet, nicht mehr von unten in die Riegelöffnung eingeführt werden kann. Die im Schlüsselloch gehaltene Befestigungsvorrichtung ist gesichert.

In einer besonders vorteilhaften Ausführungsvariante ist der Schaft des pilzförmigen Befestigungsmittels derart an das korrespondierende Schlüsselloch angepasst, dass der Pilzkopf nicht zwischen den Riegel und die Rückwand der Befestigungsvorrichtung gebracht werden kann. Mit anderen Worten stößt der Pilzkopf dann, wenn er aus dem länglichen Bereich in den kreisförmigen Bereich geführt wird, gegen die Innenseite der Riegelöffnung. Dies wiederum bewirkt, dass ein Herausführen oder - nehmen des pilzförmigen Befestigungsmittels sehr schnell und einfach durchführbar ist. Wäre der Riegel nicht vorhanden, kann es nämlich vorkommen, dass der Pilzkopf beim Herausführen im Bereich des kreisförmigen Bereichs bereichsweise hinter die Vorderwand gerät und das Herausführen erschwert. Dadurch, dass dies durch den Riegel verhindert wird, kann der Gegenstand, der in den Schlüssellöchern eingehängt ist, durch eine schnelle und einfache Bewegung zunächst nach oben bis auf Anschlag und dann unmittelbar aus der Befestigungsvorrichtung herausgenommen werden.

Die erfindungsgemäße Befestigungsvorrichtung kann zunächst ohne den zu befestigen Gegenstand an dem Mast befestigt werden. Dies erleichtert die Montage erheblich, da die Befestigungsvorrichtung ohne das zusätzliche Gewicht des Gegenstandes leichter gehalten und positioniert werden kann. Erst wenn die Befestigungsvorrichtung ausreichend befestigt ist, wird der zu befestigende Gegenstand über die Schlüssellöcher in die Vorderwand der Befestigungsvorrichtung eingehängt.

Ein wesentlicher Vorteil der erfindungsgemäßen Befestigungsvorrichtung besteht auch darin, dass diese am Mast verbleiben kann, während der zu befestigende Gegenstand schnell und einfach abgenommen oder ausgetauscht werden kann. Die Befestigungsvorrichtung hat also eine Art Adapterfunktion. Entsprechend können auch mehrere Aufnahmeöffnungen vorgesehen sein, um Befestigungsmittel unterschiedlicher Gegenstände mit unterschiedlichen Abständen zueinander aufnehmen zu können. Alternativ kann eine zusätzliche Adapterplattform vorgesehen sein, die in die vorgegebenen Schlüssellöcher der Vorderwand einhängbar ist und zusätzliche weitere Schlüssellöcher mit anderen Abständen zueinander aufweist. Dies wiederum ermöglicht, dass bereits gefertigte Gegenstände mit bereits vorgegebenen Abständen der Befestigungsmittel problemlos in die erfindungsgemäße Befestigungsvorrichtung einhängbar sind.

Um eine möglichst gute Anlage an Masten mit verschiedenen Durchmessern zu gewährleisten, meist die Befestigungsvorrichtung auf ihrer Rückwand mindestens einen, vorzugsweise zwei V-förmige Vorsprünge auf. Der Mast kommt innerhalb des V, also an den Innenschenkeln, die das V ausbilden, zur Anlage. Je nach Durchmesser des in der Regel kreisförmigen Mastes kommt dieser an einer anderen Stelle zur Anlage. Vorteilhafterweise sind die beiden V-förmigen Vorsprünge möglichst weit voneinander beabstandet, um eine möglichst spiel- oder wackelfreie Anlage an dem Mast zu ermöglichen.

Die Rückwand der Befestigungsvorrichtung kann weiterhin Schlitze aufweisen, durch die jeweils eine Schelle oder ein Band hindurchführbar ist. Vorteilhafterweise sind mehrere Schlitze vorgesehen, so dass je nach Durchmesser des Mastes eine möglichst große Umschlingung um den Außendurchmesser des Mastes gewährleistet ist. Ein wesentlicher Vorteil dieser Schlitze besteht auch darin, dass die Bänder oder Schellen in diesen gehalten sind und somit die Montage am Mast von nur einer Person durchgeführt werden kann. Die Schellen oder Bänder fallen nicht herunter. Durch die Montageöffnungen in der Vorderwand können die in den Innenraum hineinreichenden Enden der Schellen oder Bänder mit einer Hand angezogen oder verspannt werden, während die Befestigungsvorrichtung selbst mit der anderen Hand gehalten wird.

Auch bietet sich an, die Befestigungsvorrichtung zunächst am Boden abzustellen und die Schellen oder Befestigungsbänder vorzumontieren. Anschließend kann die Befestigungsvorrichtung dann in die richtige Position gebracht werden, so dass dort nur noch die endgültige Befestigung am Mast erfolgen muss.

Die Befestigungsvorrichtung kann aus jedem geeigneten Material gefertigt sein, es bieten sich insbesondere Metalle und Kunststoffe an. Vorzugsweise ist die Befestigungsvorrichtung aus einem vorverzinkten Blech gefertigt. Dabei ist lediglich ein Austanzen und Umfalzen notwendig, auf ein Verschweißen kann verzichtet werden.

Die Befestigungsvorrichtung selbst kann durch eine zusätzlich einsetzbare Platte im Bereich der Rückwand auch dann gegen Diebstahl geschützt werden, wenn kein Gegenstand oder Koffer an dieser Befestigt ist. Diese Platte wird in den Innenraum eingesetzt und verdeckt die Montagelöcher durch Anlage an der Innenseite der Vorderwand und kann von außen ebenfalls mit Hilfe eines Schlosses gesichert werden.

Anhand der nachfolgenden Figurenbeschreibung und Ansprüche wird die Erfindung mehr Erläutert. Es zeigen:
- Figur 1:: eine erfindungsgemäße Befestigungsvorrichtung in von vorne,
- Figur 2:: die erfindungsgemäße Befestigungsvorrichtung in von hinten, die erfindungsgemäße Befestigungsdarstellung befestigt an einem Mast mit einem an der Befestigungsvorrichtung befestigten Gegenstand in Seitenansicht,
- Figur 3:: die erfindungsgemäße Befestigungsvorrichtung von oben,
- Figur 4:: die erfindungsgemäße Befestigungsvorrichtung, montiert an einem Mast,
- Figur 5:: eine Prinzipdarstellung eines Befestigungsmittels und einer Aufnahmeöffnung

Wie insbesondere aus den Figuren 1 bis 3 zu erkennen ist, weist die erfindungsgemäße Befestigungsvorrichtung 20 einen Grundkörper 22 mit einer Vorderwand 24 und einer Rückwand 26 auf. Die Vorderwand 24 und die Rückwand 26 sind über Seitenwände 28 miteinander verbunden und schließen einen Innenraum 30 ein.

Wie aus Figur 1 erkennbar, weist die Vorderwand 24 vier schlüssellochförmige Aufnahmeöffnungen 32 auf, die in den vier Eckbereich der Vorderwand 24 angeordnet sind. Die Aufnahmeöffnungen 32 weisen einen kreisförmigen Bereich 34 und einen länglichen Bereich 36 auf, wodurch der Eindruck eines Schlüssellochs entsteht.

Weiterhin sind Montageöffnungen 38 vorgesehen, um durch die Vorderwand Mastbefestigungsmittel 40 erreichen zu können. Dargestellt ist auch eine Ausnehmung 42, die ebenfalls für Montagezwecke genutzt werden kann und auch eine Verringerung des Gesamtgewichtes bewirkt.

Weiterhin ist ein Riegel 44 erkennbar (teilweise durch gestrichelte Linien angedeutet) der sich im Innenraum 30 der Befestigungsvorrichtung 30, unmittelbar an einer Innenseite 46 der Vorderwand 24 anliegend befindet. Der Riegel 44 durchstößt die einander gegenüberliegenden Seitenwänden 28 durch entsprechende Öffnungen und ist somit von außen zugänglich. Weiterhin ist der Riegel 44 parallel zur Innenseite 46 verschiebbar. Riegelöffnungen 48 sind dadurch mit den kreisförmigen Bereichen 34 der Aufnahmeöffnungen 32 in und außer Deckung zu bringen. Dies bewirkt, dass ein pilzförmiges Befestigungsmittel 49 (vgl. Figur 5), das einen pilzförmigen Kopf 50 und einen Schaft 52 aufweist, in dem länglichen Bereich 36 der Aufnahmeöffnung 36 unverlierbar gehalten wird. Wird der Riegel 44 aus dieser Verriegelungsposition derart verschoben, dass die Riegelöffnungen 48 mit den kreisförmigen Bereichen 34 in Deckung kommen, können die Befestigungsmittel 54 durch Anheben aus den länglichen Bereichen 36 durch die kreisförmigen Bereiche 34 herausgezogen werden.

Wie in Figur 3 dargestellt, kann der Riegel 44 in der Verriegelungsposition durch ein Vorhängeschloss 54 oder ein ähnliches Sicherungsmittel gegen unberechtigtes Öffnen gesichert werden.

Figur 2 zeigt die Rückwand 24 der Befestigungsvorrichtung 20. Diese weist Öffnungen 56 für Mastbefestigungsmittel 40 auf. Weiterhin sind Schlitze 58 vorgesehen, in die ebenfalls Mastbefestigungsmittel 40, beispielsweise Bänder oder Schellen, einführbar sind. Die Öffnungsmittel oder -mechanismen (beispielsweise Schrauben) der Mastbefestigungsmittel 40 bzw. deren sind nur durch die Montageöffnungen 38 der Vorderwand 24 zugänglich. Vorzugsweise sind weiterhin mehrere Schlitze 58 vorgesehen, um eine optimale Anpassung an Masten 62 mit verschiedenen Durchmessern zu ermöglichen.

Wie es sich insbesondere aus Figur 3 ergibt, weist die Befestigungsvorrichtung 20 in einer besonders vorteilhaften Ausführungsvariante zwei Vorsprünge 64 auf, deren Innenschenkel 66 gemeinsam ein V ausbilden. Dieses V bewirkt, dass Maste 62 mit unterschiedlichen Durchmessern stets zumindest an zwei Stellen zur Anlage kommen. Vorzugsweise sind derartige Vorsprünge 64 sowohl im oberen als auch im unteren Bereich der Befestigungsvorrichtung 20 vorgesehen.

Figur 4 zeigt, wie ein Gegenstand 60, im gezeigten Ausführungsbeispiel ein Kasten, an einem Mast 62 mit Hilfe der Befestigungsvorrichtung 20 befestigbar ist. Die Befestigungsvorrichtung 20 wird mit Ihrer Rückwand 26 gegen den Mast 62 gebracht und mit Hilfe von Mastbefestigungsmitteln 40 befestigt. Der Gegenstand 60 hat pilzförmige Befestigungsmittel 49, die in die Aufnahmeöffnungen 32 der Vorderwand 24 eingeführt sind.

## Patentansprüche

1. Befestigungsvorrichtung (20) zur Befestigung eines Gegenstandes (60) an einem Mast (62), mit einem Grundkörper (22), der eine Vorderwand (24), eine Rückwand (26) und Seitenwände (28) aufweist, die einen Innenraum (30) einschließen, **dadurch gekennzeichnet, dass**
- die Vorderwand (24) mindestens eine, vorzugsweise mehrere Aufnahmeöffnungen (32) zur Aufnahme von Befestigungsmitteln (49) zur Verbindung mit dem Gegenstand (60) aufweist,
- die Vorderwand (24) weiterhin mindestens eine, vorzugsweise mehrere Montageöffnungen (38) aufweist, durch die die Öffnungsmittel zum Öffnen der sich durch die Öffnungen (56) erstreckenden Mastbefestigungsmittel (40) zugänglich sind,
- die Montageöffnungen (38) derart angeordnet sind, das sie durch den an der Vorderwand (24) befestigten Gegenstand (60) verdeckbar sind.

2. Befestigungsvorrichtung (20) nach Anspruch 1, **dadurch gekennzeichnet, dass** die Aufnahmeöffnungen (32) in der Vorderwand (24) schlüssellochförmig mit einem kreisförmigen Bereich (34) und einem länglichen Bereich (36) ausgeführt sind und die Befestigungsmittel (49) des Gegenstands (60) einen Schaft (52) und an ihrem freien Ende einen pilzförmigen Kopf (50) aufweisen und in die schlüsselförmigen Aufnahmeöffnungen (32) einhängbar sind.

3. Befestigungsvorrichtung (20) nach Anspruch 1 und Anspruch 2, **dadurch gekennzeichnet, dass** ein Verriegelungsmechanismus vorgesehen ist, der den Gegenstand (60) über seine Befestigungsmittel (48) an der Befestigungsvorrichtung (20) sichert.

4. Befestigungsvorrichtung (20) nach Anspruch 3, **dadurch gekennzeichnet, dass** der Verriegelungsmechanismus durch einen Riegel (44) gebildet ist, der an der Innenseite (46) der Vorderwand (24) angeordnet ist und Riegelöffnungen (48) aufweist, die mit den kreisförmigen Bereichen (34) der Aufnahmeöffnungen (32) in und außer Deckung bringbar sind, wobei die Riegelöffnungen (48) eine Mündungsöffnung in Richtung der länglichen Bereiche (36) aufweisen.

5. Befestigungsvorrichtung (20) nach einem der Ansprüche 1-4, **dadurch gekennzeichnet, dass** die Länge des Schaftes (52) und die Form des pilzförmigen Kopfes (50) derart ausgeführt sind, das der pilzförmige Kopf (50) an einer Innenseite der Riegelöffnungen (48) dann zur Anlage kommen kann, wenn sich die Riegelöffnungen (48) mit den kreisförmigen Bereichen (34) in Deckung befindet.

6. Befestigungsvorrichtung (20) nach einem der Ansprüche 1-5, **dadurch gekennzeichnet, das** an der Rückwand (26) Vorsprünge (64) angeordnet sind, deren Innenschenkel (66) ein V ausbilden, das in Richtung des Mastes (62) geöffnet ist.

7. Befestigungsvorrichtung (20) nach Anspruch 6, **dadurch gekennzeichnet, dass** die Befestigungsvorrichtung (20) Schlitze (58) aufweist, durch die Befestigungsmittel (49) durchführbar sind und in denen diese gehalten werden.

8. Befestigungsvorrichtung (20) nach einem der Ansprüche 1-7, **dadurch gekennzeichnet, dass** der Riegel (44) in einer Verriegelungsposition mit Hilfe eines Schlosses (54) gegen unberechtigtem Öffnen sicherbar ist.

## Claims

1. A fastening device (20) for fastening an item (60) to a pole (62), with a base body (22) comprising a front wall (24), a back wall (26) and side walls (28) enclosing an interior space (30), **characterized in that**
- the front wall (24) comprises at least one, preferably several, receiving openings (32) for receiving fastening means (49) for connection to said item (60),
- said front wall (24) further comprising at least one, preferably several, mounting ports (38) through which the opening means for opening the pole fastening means (40) extending through the openings (56) are accessible,
- said mounting ports (38) are arranged so as to be concealed by the item (60) fastened to the front wall (24).

2. The fastening device (20) as set forth in claim 1, **characterized in that** the receiving openings (32) in the front wall (24) are implemented in the shape of a keyhole with a circular portion (34) and an elongate portion (36) and that the fastening means (49) of the item (60) comprise a shaft (52) and, at its free end, a mushroom-shaped head (50) and can be hung in the key-shaped receiving openings (32).

3. The fastening device (20) as set forth in claim 1 and claim 2, **characterized in that** there is provided a locking mechanism for securing the item (60) on the fastening device (20) through its fastening means (48).

4. The fastening device (20) as set forth in claim 3, **characterized in that** the locking mechanism is formed by a bolt (44) that is disposed on the inner side (46) of the front wall (24) and comprises bolt openings (48) that can be brought to coincide and not to coincide with the circular portions (34) of the receiving openings (32), said bolt openings (48) comprising an aperture opening out in the direction of the longitudinal portions (36).

5. The fastening device (20) as set forth in any one of the claims 1 - 4, **characterized in that** the length of the shaft (52) and the shape of the mushroom-shaped head (50) are configured for the mushroom-shaped head (50) to come into abutment on an inner side of the bolt openings (48) when the bolt openings (48) coincide with the circular portions (34).

6. The fastening device (20) as set forth in any one of the claims 1 - 5, **characterized in that,** on the back wall (26), there are disposed projections (64) the inner legs (66) of which form a V opening in the direction of the pole (62).

7. The fastening device (20) as set forth in claim 6, **characterized in that** the fastening device (20) comprises slots (58) for the fastening means (49) to extend through and to be retained therein.

8. The fastening device (20) as set forth in any one of the claims 1 - 7, **characterized in that** the bolt (44) may be secured against unauthorized opening in a locked position with the help of a lock (54).

## Revendications

1. Dispositif de fixation (20) pour fixer un objet (60) sur un mât (62), comprenant un corps de base (22) qui présente une paroi avant (24), une paroi arrière (26) et des parois latérales (28) qui délimitent un volume intérieur, **caractérisé par le fait que**
- ladite paroi avant (24) présente au moins une, de préférence plusieurs ouvertures de logement (32) destinées à recevoir des moyens de fixation (49) pour la liaison à l'objet (60),
- ladite paroi avant (24) présente en outre au moins une, de préférence plusieurs ouvertures de montage (38) via lesquelles sont accessibles les moyens d'ouverture pour ouvrir les moyens de fixation (40) du mât qui s'étendent à travers les ouvertures (56),
- lesdites ouvertures de montage (38) sont disposées de manière à ce qu'elles puissent être recouvertes par l'objet (60) fixé sur la paroi avant (24).

2. Dispositif de fixation (20) selon la revendication 1, **caractérisé par le fait que** lesdites ouvertures de logement (32) ménagées dans la paroi avant (24) sont réalisées de manière à présenter une forme de trou de serrure avec une zone circulaire (34) et une zone allongée (36) et que lesdits moyens de fixation (49) de l'objet (60) présentent une tige (52) et, à leur extrémité libre, une tête en forme de champignon (50) et peuvent être accrochés dans les ouvertures de logement (32) en forme de trou de serrure.

3. Dispositif de fixation (20) selon les revendications 1 et 2, **caractérisé par le fait que** l'on prévoit un mécanisme de verrouillage qui sécurise ledit objet (60) par le biais de ses moyens de fixation (49) sur le dispositif de fixation (20).

4. Dispositif de fixation (20) selon la revendication 3, **caractérisé par le fait que** ledit mécanisme de verrouillage est réalisé par un verrou (44) qui est disposé sur la face intérieure (46) de la paroi avant (24) et qui présente des ouvertures de verrou (48) qui peuvent être mises en coïncidence et hors coïncidence avec les zones circulaires (34) des ouvertures de logement (32), les ouvertures de verrou (48) présentant une ouverture débouchante en direction des zones allongées (36).

5. Dispositif de fixation (20) selon l'une quelconque des revendications 1 à 4, **caractérisé par le fait que** la longueur de ladite tige (52) et la forme de la tête en forme de champignon (50) sont telles que ladite tête en forme de champignon (50) puisse venir en appui contre la face intérieure des ouvertures de verrou (48) lorsque les ouvertures de verrou (48) sont en coïncidence avec les zones circulaires (34).

6. Dispositif de fixation (20) selon l'une quelconque des revendications 1 à 5, **caractérisé par le fait que** des projections (64) sont disposées sur la paroi arrière (26), dont les branches intérieures (66) forment un V qui est ouvert en direction du mât (62).

7. Dispositif de fixation (20) selon la revendication 6, **caractérisé par le fait que** ledit dispositif de fixation (20) présente des fentes (58) à travers lesquelles peuvent passer les moyens de fixation (49) et dans lesquelles ces derniers sont retenus.

8. Dispositif de fixation (20) selon l'une quelconque des revendications 1 à 7, **caractérisé par le fait que** ledit verrou (44) peut être sécurisé, dans une position de verrouillage, à l'aide d'un cadenas (54) contre une ouverture non autorisée.
